# EUROPÄISCHE PATENTSCHRIFT

(11) **EP 1 296 421 B1**
(45) Veröffentlichungstag und Bekanntmachung des Hinweises auf die Patenterteilung: **23.11.2005**
(21) Anmeldenummer: 01122447.4
(22) Anmeldetag: 20.09.2001
(51) Int. Cl.: H01R 31/06, H01R 13/03

(54) **Verbinder**
Connector
Connecteur

(43) Veröffentlichungstag der Anmeldung: 26.03.2003
(73) Patentinhaber: SIEMENS AKTIENGESELLSCHAFT, 80333 München (DE)
(72) Erfinder: Heiss, Reinhold, 85232 Deutenhausen (DE)

(56) Entgegenhaltungen:
- EP-A- 0 430 267
- WO-A-00/72425
- WO-A-99/66605
- US-B1- 6 210 201

## Beschreibung

Die Erfindung betrifft einen Verbinder zum Verbinden eines ersten elektronischen Endgeräts, insbesondere eines Kommunikations-Endgeräts, mit wenigstens einem zweiten elektronischen Endgerät, umfassend wenigstens eine erste Verbinderkomponente zum elektrischen Kontaktieren des ersten elektronischen Endgeräts und wenigstens eine zweite Verbinderkomponente zum elektrischen Kontaktieren des wenigstens einen zweiten elektronischen Endgeräts.

Zum Verbinden zweier elektronischer Endgeräte, beispielsweise eines Mobilfunk-Endgeräts mit einem diesem zugeordneten Zusatzgerät, wie beispielsweise einem Ladegerät, werden derzeit Verbinder eingesetzt, deren Kontakte von metallischen Federelementen gebildet sind, die unter verhältnismäßig hohem Montageaufwand in Gehäuseteile der jeweiligen Verbinderkomponente einzusetzen sind und über gesondert anzubringende elektrische Leitungen miteinander zu koppeln sind. Neben dem hohen Aufwand bei der Herstellung derartiger Verbinder haben diese darüber hinaus den Nachteil, daß sie verhältnismäßig groß bauen und somit hinderlich bei der Nutzung des Kommunikations-Endgeräts sein können.

Des weiteren stellt sich das Problem, daß bei der Nutzung eines Tischständers als Ladeschale für ein Kommunikations-Endgerät, beispielsweise ein Mobilfunk-Endgerät, der Tischständer verhältnismäßig aufwendig gestaltet werden muß, insbesondere deshalb, weil dieser eine Verbinderkomponente umfassen muß, welche mit einer zugeordneten Steckerbuchse an dem Kommunikations-Endgerät zusammenwirken muß und weil diese ferner eine weitere Verbinderkomponente aufweisen muß, in welche ein Ladegerät einzustecken ist. Die beiden Verbinderkomponenten an der Tischladestation sind dann geeignet miteinander zu verbinden, wobei in der Regel eine Leiterplatte zwischengeschaltet ist, auf welcher zusätzliche elektronische Komponenten, beispielsweise eine elektronische Schutzschaltung zum Schutz des Kommunikations-Endgeräts vor Spannungsspitzen oder dergleichen vorgesehen ist. Da allerdings derartige Schutzschaltungen in der Regel bereits im Ladegerät vorhanden sind, ist diese zusätzliche Leiterplatte an sich nicht erforderlich.

Aus der Europäischen Patentanmeldung EP 0 430 267 A1 ist ein Steckverbinder bekannt, bei welchen mit einer Maskentechnologie elektrische Leitungsstrukturen auf einem Kunststoffkörper aufgebracht werden. Es ist ein Nachteil solcher Steckverbinder, dass vermittels einer solchen Maskentechnologie das Auftragen der Leitungsstrukturen bei komplex aufgebauten Steckern erschwert oder auch unmöglich sein kann.

Es ist Aufgabe der vorliegenden Erfindung, einen Verbinder der eingangs bezeichneten Art bereitzustellen, welcher bei einfacher und kostengünstiger Herstellung die vorstehend angesprochenen Nachteile vermeidet.

Diese Aufgabe wird durch einen Verbinder und zum Verbinden eines ersten elektronischen Endgeräts, insbesondere eines Kommunikations-Endgeräts, mit wenigstens einem zweiten elektronischen Endgerät gelöst, umfassend:
- wenigstens eine erste Verbinderkomponente (14; 114) zum elektrischen Kontaktieren des ersten elektronischen Endgeräts (44; 144) und
- wenigstens eine zweite Verbinderkomponente (16; 116) zum elektrischen Kontaktieren des wenigstens einen zweiten elektronischen Endgeräts,
wobei der ersten Verbinderkomponente (14; 114) und der zweiten Verbinderkomponente (16; 116) eine Mehrzahl zueinander korrespondierender Kontakte (28; 128, 138) zugeordnet ist und wobei zumindest ein Teil der korrespondierenden Kontakte (28; 128, 138) von erster und zweiter Verbinderkomponente (14, 16; 114, 116) von voneinander getrennt verlaufenden integralen Bahnen elektrisch leitfähigen Materials gebildet ist und wobei weiterhin der Verbinder einen Grundkörper (12; 112) aufweist, der einen elektrisch nicht leitenden ersten Kunststoff mit einer nicht galvanisierbaren Oberfläche und einem elektrisch nicht leitenden zweiten Kunststoff mit einer galvanisierbaren Oberfläche umfasst, wobei die Bahnen aus elektrisch leitfähigem Material auf der Oberfläche des zweiten Kunststoffs aufgebracht sind.

Durch die Ausbildung der korrespondierenden Kontakte sowie deren Verbindungen durch in dem Verbinder ausgebildete integrale Bahnen aus elektrisch leitfähigem Material ist es möglich, den Verbinder sehr kompakt ohne aufwendige Montageschritte herzustellen und diesen derart konstruktiv zu gestalten, daß er nur wenig Bauraum einnimmt. Weiterhin wird das Auftragen der Bahnen dadurch erleichtert, dass der Grundkörper galvanisierbare Oberflächenabschnitte und nicht galvanisierbare Oberflächenabschnitte aufweist.

Mit einem derartigen Verbinder ist es darüber hinaus möglich, eine Ladeschale derart auszubilden, daß diese den elektrischen Verbinder aufnimmt und zwar derart, daß die erste Verbinderkomponente in der Ladeschale derart positioniert ist, daß beim Einstecken des ersten elektronischen Endgeräts die erste Verbinderkomponente mit korrespondierenden Verbindermitteln des ersten elektronischen Endgeräts verbunden wird und daß in diesem Zustand die zweite Verbinderkomponente innerhalb der Ladeschale derart zugänglich ist, daß das zweite elektronische Endgerät, beispielsweise ein Ladegerät oder dergleichen, an die zweite Verbinderkomponente angeschlossen werden kann. Mit dem erfindungsgemäßen Verbinder kann also eine Ladeschale erheblich einfacher ausgebildet werden, als bisher der Fall.

Hinsichtlich der Bahnen kann vorgesehen sein, daß die Bahnen integral an oder in dem Verbinder (10; 110) ausgebildet sind. Ferner ist es möglich, aufwendige Federelement-Kabel-Anordnungen zu beseitigen.

Geht man genauer auf den Aufbau des erfindungsgemäßen Verbinders ein, so kann vorgesehen sein, daß dieser einen Grundkörper aus elektrisch nicht leitendem Material umfaßt, vorzugsweise aus elektrisch nicht leitendem Kunststoff. Ferner kann vorgesehen sein, daß die Bahnen galvanisch auf den Grundkörper (12; 112) aufgebracht sind. Das galvanische Aufbringen der Bahnen ermöglicht es, zunächst einen Grundkörper vorbestimmter Gestalt und vorbestimmter mechanischer Eigenschaften herzustellen ohne Rücksicht auf elektrische Komponenten oder Kontakte und anschließend die Bahnen aufzutragen. Dies kann beispielsweise dadurch erleichtert werden, daß der Grundkörper (12; 112) galvanisierbare Oberflächenabschnitte und nicht galvanisierbare Oberflächenabschnitte aufweist. Durch diese Maßnahme wird das galvanische Auftragen der Bahnen erleichtert.

Alternativ zum galvanischen Auftragen kann in einer Weiterbildung der Erfindung vorgesehen sein, daß die Bahnen von Bereichen aus elektrisch leitfähigem Material, insbesondere aus elektrisch leitfähigem Kunststoffmaterial, gebildet sind, welche sich durch den Grundkörper (12; 112) erstrecken. Bei dieser Ausgestaltung sind die Bahnen integral in dem Verbinder ausgebildet. Zur Herstellung kann beispielsweise ein Coextrusionsverfahren, vorzugsweise nach MID-Technik (Moulded Interconnect Device) eingesetzt werden.

In Anpassung an bereits vorhandene Verbinderkomponenten-Konzepte kann vorgesehen sein, daß die erste Verbinderkomponente (14; 114) als Stecker ausgebildet ist und daß die zweite Verbinderkomponente (16; 116) als Steckerbuchse ausgebildet ist.

Ferner kann vorgesehen sein, daß die erste Verbinderkomponente (114) und die zweite Verbinderkomponente (116) derart ausgebildet sind, daß ihre jeweiligen Fügerichtungen (R₃, R₄) zum Fügen mit dem ersten elektronischen Endgerät (144) und dem zweiten elektronischen Endgerät (132) zueinander im wesentlichen orthogonal (α) verlaufen. Bei dieser Ausgestaltungsvariante wird der elektrische Verbinder als im wesentlichen längliches Bauteil ausgebildet, an dessen einem Ende die erste Verbinderkomponente und an dessen anderem Ende die zweite Verbinderkomponente ausgebildet ist. Alternativ hierzu kann vorgesehen sein, daß die erste Verbinderkomponente (14) und die zweite Verbinderkomponente (16) derart ausgebildet sind, daß ihre jeweiligen Fügerichtungen (R₁, R₂) zum Fügen mit dem ersten elektronischen Endgerät (44) und dem zweiten elektronischen Endgerät (32) zueinander im wesentlichen parallel verlaufen. Diese Ausgestaltungsvariante ist beispielsweise dann möglich, wenn nur sehr wenig Bauraum zur Verfügung steht, beispielsweise für den Fall einer Ladeschale oder einer Kfz-Halterung eines Mobilfunk-Endgeräts, in welchem Anwendungsfall platzraubende Verbinderkomponentenanordnungen zu vermeiden sind.

In Folgendem werden Ausführungsbeispiele der vorliegenden Erfindung anhand der beiliegenden Figuren erläutert.

Es stellen dar:
- Fig. 1: ein erstes Ausführungsbeispiel eines erfindungsgemäßen Verbinders in perspektivischer Darstellung;
- Fig. 2: ein zweites Ausführungsbeispiel eines erfindungsgemäßen Verbinders in perspektivischer Darstellung;
- Fig. 3: einen Anwendungsfall für den Verbinder gemäß dem ersten Ausführungsbeispiel;
- Fig. 4: die Anwendungssituation gemäß Figur 3, jedoch für den Verbinder gemäß dem zweiten Ausführungsbeispiel und
- Fig. 5: einen weiteren Anwendungsfall für den Verbinder gemäß dem zweiten Ausführungsbeispiel.

In Figur 1 ist ein erfindungsgemäßer Verbinder allgemein mit 10 bezeichnet. Dieser umfaßt einen Grundkörper 12, an welchem eine erste Verbinderkomponente 14 und eine zweite Verbinderkomponente 16 ausgebildet ist. Die erste Verbinderkomponente 14 ist als Stecker ausgebildet, welcher in eine nicht gezeigte zugeordnete Steckerbuchse an einem Kommunikations-Endgerät, beispielsweise einem Mobilfunk-Endgerät einzustecken ist und in dieser über Führungen 18, 20 geführt sowie über eine Rastnadel 22 verrastet werden kann. Die zweite Verbinderkomponente 16 ist als Steckerbuchse ausgebildet, d.h. mit einem Aufnahmehohlraum 24, an dessen einer Begrenzungswand 26 Kontaktbahnen 28 ausgebildet sind, d.h. Materialabschnitte aus elektrisch leitfähigem Material. Derartige Kontaktbahnen können beispielsweise aus elektrisch leitfähigem Kunststoff hergestellt sein und voneinander durch Bereiche elektrisch nicht leitfähigen Materials, beispielsweise elektrisch nicht leitfähigen Kunststoffs, getrennt sein. Alternativ hierzu können die einzelnen Kontakte 28 zunächst von elektrisch nicht leitfähigem Kunststoffmaterial gebildet sein, welches durch galvanischen Auftrag elektrisch leitfähig gemacht wird.

Es sei darauf hingewiesen, daß die einzelnen Kontakte 28 von elektrisch leitfähigen Bahnen - sei es durch galvanischen Auftrag oder sei es durch Ausbildung aus entsprechend leitfähigem Material - gebildet sind, wobei sich diese Bahnen durch den Verbinder 10 hindurch zur ersten Verbinderkomponente 14 hin erstrecken und dort ebenfalls nicht gezeigte Kontakte bewegen.

Der Grundkörper 12 umfaßt neben den beiden Verbinderkomponenten 14 und 16 darüber hinaus einen Lunch 30, welcher als Anschlag für die erste Verbinderkomponente 14 dienen kann.

In Figur 1 ist ferner ein Stecker 32 gezeigt, welcher einenends eine Steckerkomponente 34 mit Kontakten aufweist, die in die Aufnahmeöffnung 24 des Verbinders 10 einzuführen ist, wobei ein elektrischer Kontakt hergestellt wird. Anderenends geht von dem Stecker 32 ein Verbindungskabel 36 aus, beispielsweise zu einem Ladegerät oder dergleichen.

Es sei darauf hingewiesen, daß die Fügerichtungen R₁ und R₂, in welchen die beiden Verbinderkomponenten 14 und 16 jeweils mit korrespondierenden Verbinderkomponenten an den elektronischen Endgeräten, beispielsweise im Stecker 32, zusammenzufügen sind, bei dem ersten Ausführungsbeispiel gemäß Figur 1 gleichgerichtet bzw. parallel sind.

Figur 2 zeigt ein zweites Ausführungsbeispiel des erfindungsgemäßen Verbinders. Zur Vermeidung von Wiederholungen werden für gleiche oder gleichartige Komponenten dieselben Bezugszeichen wie bei Figur 1 verwendet, jedoch mit der Ziffer 1 vorangestellt. Im Unterschied zu dem Verbinder 10 gemäß Figur 1 weist der Verbinder 110 gemäß Figur 2 einen um den Winkel abgewinkelten Grundkörper 112 auf, so daß die Fügerichtungen R₃ und R₄ ebenfalls im Winkel α zueinander verlaufen. In dem in Figur 2 dargestellten Ausführungsbeispiel beträgt der Winkel α im wesentlichen 90°, so daß die Fügerichtungen R₃ und R₄ orthogonal zueinander gerichtet sind. Des weiteren sind in Figur 2 die Kontakte 138 an der ersten Verbinderkomponente 114 zu erkennen, welche wie mit Bezug auf Figur 1 bereits geschildert, ebenfalls von den integral in dem Verbinder 110 verlaufenden Bahnen gebildet sind, so daß die Kontakte 128 und 138 in jeweils korrespondierender Weise miteinander verbunden sind.

Figur 3 zeigt nun einen Anwendungsfall des erfindungsgemäßen Verbinders gemäß Figur 1. Bei diesem Anwendungsfall ist eine Kfz-Halterung 140 gezeigt, welche über Verbindungsmittel 142 an einem Armaturenbrett oder dergleichen eines Kraftfahrzeugs anbringbar ist. In der Ladeschale 140 ist ein Mobilfunk-Endgerät 144 aufgenommen. Figur 3 zeigt, daß der Verbinder 10 gemäß dem ersten Ausführungsbeispiel in die Ladeschale 140 derart eingesteckt ist, daß der Anschlag 30 an einem Gehäuseabschnitt 46 der Kfz-Halterung 40 anliegt. Die erste Verbinderkomponente 14 ist in eine korrespondierende Aufnahmebuchse 48 in dem Mobilfunk-Endgerät 44 eingesteckt, so daß korrespondierende Kontakte elektrisch miteinander verbunden sind. Die zweite Verbinderkomponente 16 nimmt einen Stecker 32 auf, welcher beispielsweise zu einem Ladegerät oder dergleichen führt.

Mit dem Verbinder 10 ist es möglich, die Ladeschale 40 vollständig ohne elektronische Komponenten auszubilden, was deren Herstellung einfacher und kostengünstiger macht. So ist es denkbar, daß man eine Ladeschale für verschiedene Typen von Mobilfunk-Endgeräten 44 herstellt, und je nach verwendeten Typs unterschiedliche Verbinder 10 nutzt.

Figur 4 zeigt den Anwendungsfall für den erfindungsgemäßen Verbinder, wie er in Figur 3 gezeigt und mit Bezug auf diese beschrieben worden ist. Jedoch wurde in Figur 4 der Verbinder 110 gemäß Figur 2 gewählt, bei welchem der Grundkörper 112 abgewinkelt ist, so daß der Stecker 32 von der Rückseite der Kfz-Halterung 140 her einzustecken ist, so daß unterhalb der Kfz-Halterung 140 kein zusätzlicher Bauraum erforderlich ist. Eine derartige Situation findet sich beispielsweise dann vor, wenn die Kfz-Halterung 140 in einer Weise in einem Kfz eingebaut wird, in welcher unterhalb der Ladeschale 140 ein zusätzlicher Bauraum zur Verfügung steht, oder in welcher die sichtbare Anbringung des Steckers 132 nicht erwünscht ist.

Figur 5 zeigt einen weiteren Anwendungsfall für den erfindungsgemäßen Stecker 110.

Bei dem Anwendungsfall gemäß Figur 5 ist das Mobilfunk-Endgerät 144 in eine Ladeschale 150 einfacher Bauart eingelegt. Die Ladeschale 150 umfaßt einen Aufnahmekörper 152 mit einem Aufnahmebereich 154, sowie ein Stützbein 156, welches über ein Schwenkgelenk 158 schwenkbar mit dem Aufnahmekörper 152 verbunden ist. Wie Figur 5 zu entnehmen ist, steht unterhalb des Endgeräts 144 im, d.h. unterhalb des Gehäuseabschnitts 146, verhältnismäßig wenig Bauraum für die Anordnung von Verbinder 110 und Stecker 132 zur Verfügung, so daß die gewinkelte Ausbildung des Verbinders 110 ein Einführen des Steckers 132 von der Rückseite des Aufnahmekörpers 152 ermöglicht.

Bei der Ausführungsform gemäß Figur 5 ist es wiederum möglich, die Ladeschale relativ einfach ohne zusätzliche elektronische Komponenten auszubilden, wobei der Verbinder 110 nachträglich in der Ladeschale 150 angebracht werden kann.

Die vorangehend beschriebenen Ausführungsbeispiele und Anwendungsfälle zeigen, daß der erfindungsgemäße elektrische Verbinder trotz einfacher und kostengünstiger Herstellung eine zuverlässige und an den jeweiligen Anwendungsfall angepaßte Verbindung zweier elektronischer Endgeräte ermöglicht. Der erfindungsgemäße Verbinder schafft weitere Freiräume bei der Gestaltung des äußeren Erscheinungsbilds der elektronischen Endgeräte.

## Patentansprüche

1. Verbinder (10; 110) zum Verbinden eines ersten elektronischen Endgeräts (44; 144), insbesondere eines Kommunikations-Endgeräts, mit wenigstens einem zweiten elektronischen Endgerät, umfassend:
- wenigstens eine erste Verbinderkomponente (14; 114) zum elektrischen Kontaktieren des ersten elektronischen Endgeräts (44; 144) und
- wenigstens eine zweite Verbinderkomponente (16; 116) zum elektrischen Kontaktieren des wenigstens einen zweiten elektronischen Endgeräts,
wobei der ersten Verbinderkomponente (14; 114) und der zweiten Verbinderkomponente (16; 116) eine Mehrzahl zueinander korrespondierender Kontakte (28; 128, 138) zugeordnet ist und wobei zumindest ein Teil der korrespondierenden Kontakte (28; 128, 138) von erster und zweiter Verbinderkomponente (14, 16; 114, 116) von voneinander getrennt verlaufenden integralen Bahnen elektrisch leitfähigen Materials gebildet ist
**dadurch gekennzeichnet,**
**dass** der Verbinder einen Grundkörper (12; 112) aufweist, der einen elektrisch nicht leitenden ersten Kunststoff mit einer nicht galvanisierbaren Oberfläche und einem elektrisch nicht leitenden zweiten Kunststoff mit einer galvanisierbaren Oberfläche umfasst, wobei die Bahnen aus elektrisch leitfähigem Material auf der Oberfläche des zweiten Kunststoffs aufgebracht sind.

2. Verbinder (10; 110) nach Anspruch 1,
**dadurch gekennzeichnet,**
**daß** die Bahnen integral an oder in dem Verbinder (10; 110) ausgebildet sind.

3. Verbinder (10; 110) nach Anspruch 1,
**gekennzeichnet durch**
einen Grundkörper (12; 112) aus elektrisch nicht leitendem Material.

4. Verbinder (10; 110) nach Anspruch 2 und 3,
**dadurch gekennzeichnet,**
**daß** die Bahnen galvanisch auf den Grundkörper (12; 112) aufgebracht sind.

5. Verbinder (10; 110) nach Anspruch 4,
**dadurch gekennzeichnet,**
**daß** der Grundkörper (12; 112) galvanisierbare Oberflächenabschnitte und nicht galvanisierbare Oberflächenabschnitte aufweist.

6. Verbinder (10; 110) nach Anspruch 2 und 3,
**dadurch gekennzeichnet,**
**daß** die Bahnen von Bereichen aus elektrisch leitfähigem Material, insbesondere aus elektrisch leitfähigem Kunststoffmaterial, gebildet sind, welche sich durch den Grundkörper (12; 112) erstrecken.

7. Verbinder (10; 110) nach Anspruch 6,
**dadurch gekennzeichnet,**
**daß** er durch Coextrusion, vorzugsweise nach MID-Technik, hergestellt ist.

8. Verbinder (10; 110) nach einem der vorangehenden Ansprüche,
**dadurch gekennzeichnet,**
**daß** die erste Verbinderkomponente (14; 114) als Stecker ausgebildet ist und daß die zweite Verbinderkomponente (16; 116) als Steckerbuchse ausgebildet ist.

9. Verbinder (110) nach einem der vorangehenden Ansprüche,
**dadurch gekennzeichnet,**
**daß** die erste Verbinderkomponente (114) und die zweite Verbinderkomponente (116) derart ausgebildet sind, daß ihre jeweiligen Fügerichtungen (R₃, R₄) zum Fügen mit dem ersten elektronischen Endgerät (144) und dem zweiten elektronischen Endgerät (132) zueinander im wesentlichen orthogonal (α) verlaufen.

10. Verbinder (10) nach einem der Ansprüche 1 bis 8,
**dadurch gekennzeichnet,**
**daß** die erste Verbinderkomponente (14) und die zweite Verbinderkomponente (16) derart ausgebildet sind, daß ihre jeweiligen Fügerichtungen (R₁, R₂) zum Fügen mit dem ersten elektronischen Endgerät (44) und dem zweiten elektronischen Endgerät (32) zueinander im wesentlichen parallel verlaufen.

## Claims

1. Connector (10; 110) for connecting a first electronic terminal (44; 144), in particular a communication terminal, to at least one second electronic terminal, which connector comprises:
- at least one first connector component (14; 114) for electrically contacting the first electronic terminal (44; 144) and
- at least one second connector component (16; 116) for electrically contacting the at least one second electronic terminal,
wherein the first connector component (14; 114) and the second connector component (16; 116) are each assigned a plurality of mutually corresponding contacts (28; 128, 138) and wherein said corresponding contacts (28; 128, 138) of said first and second connector component (14, 16; 114, 116) are formed at least in part from integral tracks made of electrically conducting material that are routed separately from each other
**characterised in that**
the connector has a base body (12; 112) containing an electrically non-conducting first plastic having a non-electroplatable surface and an electrically non-conducting second plastic having an electroplatable surface, with said tracks made of electrically conducting material being applied to the surface of the second plastic.

2. Connector (10; 110) according to claim 1,
**characterised in that**
the tracks are embodied as integral on or in the connector (10; 110).

3. Connector (10; 110) according to claim 1,
**characterised by**
a base body (12; 112) made of electrically non-conducting material.

4. Connector (10; 110) according to claim 2 and 3,
**characterised in that**
the tracks have been electroplated onto the base body (12; 112).

5. Connector (10; 110) according to claim 4,
**characterised in that**
the base body (12; 112) has electroplatable surface sections and non-electroplatable surface sections.

6. Connector (10; 110) according to claim 2 and 3,
**characterised in that**
the tracks are formed from areas made of electrically conducting material, in particular electrically conducting plastic, which extend through the base body (12; 112).

7. Connector (10; 110) according to claim 6,
**characterised in that**
it is fabricated by a co-extrusion method, one preferably based on MID technology.

8. Connector (10; 110) according to one of the preceding claims,
**characterised in that**
the first connector component (14; 114) is embodied as a plug and **in that** the second connector component (16; 116) is embodied as a jack.

9. Connector (110) according to one of the preceding claims,
**characterised in that**
the first connector component (114) and the second connector component (116) are embodied in such a way that their respective joining directions (R₃, R₄) for mating with the first electronic terminal (144) and with the second electronic terminal (132) are orientated substantially mutually orthogonally (α).

10. Connector (10) according to one of claims 1 to 8,
**characterised in that**
the first connector component (14) and the second connector component (16) are embodied in such a way that their respective joining directions (R₁, R₂) for mating with the first electronic terminal (44) and with the second electronic terminal (32) are orientated substantially mutually parallel.

## Revendications

1. Connecteur (10 ; 110) pour relier un premier terminal électronique (44 ; 144), notamment un terminal de communication, à au moins un deuxième terminal électronique, comprenant :
- au moins un premier élément de connecteur (14 ; 114) pour le contact électrique du premier terminal électronique (44 ; 144) et
- au moins un deuxième élément de connecteur (16 ; 116) pour le contact électrique du au moins un deuxième terminal électronique,
plusieurs contacts (28 ; 128, 138) qui se correspondent mutuellement étant associés au premier élément de connecteur (14 ; 114) et au deuxième élément de connecteur (16 ; 116) et au moins une partie des contacts (28 ; 128, 138) qui se correspondent du premier et du deuxième élément de connecteur (14, 16 ; 114, 116) étant formée par des pistes intégrales en un matériau électriquement conducteur qui s'étendent séparées les unes des autres,
**caractérisé en ce que**
le connecteur comporte un corps de base (12 ; 112) qui comprend un premier matériau synthétique électriquement non conducteur avec une surface non galvanisable et un deuxième matériau synthétique électriquement non conducteur avec une surface galvanisable, les pistes en un matériau électriquement conducteur étant appliquées sur la surface du deuxième matériau synthétique.

2. Connecteur (10 ; 110) selon la revendication 1,
**caractérisé en ce que**
les pistes sont conçues intégralement sur ou dans le connecteur (10, 110).

3. Connecteur (10 ; 110) selon la revendication 1,
**caractérisé par**
un corps de base (12 ; 112) en un matériau électriquement non conducteur.

4. Connecteur (10 ; 110) selon l'une des revendications 2 et 3,
**caractérisé en ce que**
les pistes sont appliquées de manière galvanique sur le corps de base (12 ; 112).

5. Connecteur (10 ; 110) selon la revendication 4,
**caractérisé en ce que**
le corps de base (12 ; 112) comporte des parties de surface galvanisables et des parties de surface non galvanisables.

6. Connecteur (10 ; 110) selon l'une des revendications 2 et 3,
**caractérisé en ce que**
les pistes sont formées par des zones en un matériau électriquement conducteur, notamment en un matériau synthétique électriquement conducteur, qui s'étendent à travers le corps de base (12 ; 112).

7. Connecteur (10 ; 110) selon la revendication 6,
**caractérisé en ce**
**qu'**il est fabriqué par co-extrusion, de préférence selon la technique MID.

8. Connecteur (10 ; 110) selon l'une des revendications précédentes,
**caractérisé en ce que**
le premier élément de connecteur (14 ; 114) est conçu comme une fiche mâle et **en ce que** le deuxième élément de connecteur (16 ; 116) est conçu comme une fiche femelle.

9. Connecteur (110) selon l'une des revendications précédentes,
**caractérisé en ce que**
le premier élément de connecteur (114) et le deuxième élément de connecteur (116) sont conçus de telle sorte que leurs directions d'enfichage respectives (R₃, R₄) pour l'enfichage avec le premier terminal électronique (144) et avec le deuxième terminal électronique (132) sont essentiellement orthogonales (α) l'une à l'autre.

10. Connecteur (10) selon l'une des revendications 1 à 8,
**caractérisé en ce que**
le premier élément de connecteur (14) et le deuxième élément de connecteur (16) sont conçus de telle sorte que leurs directions d'enfichage respectives (R₁, R₂) pour l'enfichage avec le premier terminal électronique (44) et avec le deuxième terminal électronique (32) sont essentiellement parallèles l'une à l'autre.
